# EUROPÄISCHE PATENTSCHRIFT

(11) **EP 1 079 955 B1**
(45) Veröffentlichungstag und Bekanntmachung des Hinweises auf die Patenterteilung: **15.05.2002**
(21) Anmeldenummer: 98956757.3
(22) Anmeldetag: 09.12.1998
(51) Int. Cl.: B25B 25/00, B25B 27/10, B21D 39/04

(54) **VORRICHTUNG ZUM ANORDNEN EINES MECHANISCHEN FESTHALTEORGANES**
DEVICE FOR PLACING A MECHANICAL RETAINING MEANS
DISPOSITIF POUR LA MISE EN PLACE D'UN ORGANE MECANIQUE DE MAINTIEN

(30) Priorität: 26.02.1998 CH 46098
(43) Veröffentlichungstag der Anmeldung: 07.03.2001
(73) Patentinhaber: Hans Oetiker AG, 8810 Horgen (CH)
(72) Erfinder: MEIER, Ulrich, CH-8820 Wädenswil (CH)
(74) Vertreter: Troesch, Jacques J., Dr. sc. nat.
(86) Internationale Anmeldenummer: CH9800522
(87) Internationale Veröffentlichungsnummer: WO9943473

(56) Entgegenhaltungen:
- EP-A- 0 463 530
- EP-A- 0 824 979
- DE-A- 4 014 221
- DE-A- 4 038 653
- DE-U- 29 602 240
- DE-U- 29 806 179

## Beschreibung

Die vorliegende Erfindung betrifft eine Vorrichtung zum Anordnen eines mechanischen Festhalteorganes, eine Anordnung zum Befestigen bzw. Verpressen einer Klemme, Bride oder eines Pressringes, eine Verwendung der Vorrichtung bzw. Anordnung zum Anordnen, Verklemmen oder Verpressen von Klemmen, Briden, Klemmoder Pressringen sowie ein Verfahren zum gesteuerten und überwachten Anordnen eines mechanischen Festhalteorganes.

Im Zuge der Firmenzertifizierungen, beispielsweise nach ISO9000, ISO9001, ISO9002 etc. sowie weiteren Standards wird dem Aspekt der Qualitätskontrolle bzw. -sicherung und Überwachung von Produktions- und Montageprozessen erhöhte Bedeutung beigemessen.

Insbesondere in der Maschinenindustrie sowie Automobilindustrie ist es wichtig, dass bei der Montage jede Komponente bzw. jedes Bestandteil, einerseits in bezug auf die Qualität der Materialien sowie auch in bezug auf die Montage der Teile bestimmte Qualitätsnormen erfüllen. Daneben ist es aber auch wichtig, neben den Materialdaten auch den Montagevorgang jederzeit, d.h. auch zu einem späteren Zeitpunkt, überprüfen und nachvollziehen zu können. Dies insbesondere, falls Schäden bzw. Unfälle auftreten, so dass allfällige schadhafte Teile bzw. mangelhafte Montage feststellbar sind, um abzuklären, ob dies die Ursache für den Schaden oder den Unfall war.

Materialdaten werden bereits seit langem aufgezeichnet, sei dies durch Angabe der Produktionsdaten, von sogenannten "Batch-Daten bzw. Chargen-Daten", oder von Produktionseinheiten, oder aber durch den Verweis auf Qualitätsprotokolle, -journale und dergleichen.

Hingegen fehlen oft Angaben über die Montage, insbesondere beim Zusammenfügen mehrerer Bestandteile, welche mittels mechanischer Festhaltemitteln, wie beispielsweise Klemmen, Briden und dergleichen, zusammengehalten, montiert bzw. miteinander verbunden werden.

In der DE 40 14 221, DE 40 38 653 und DE 298 06 179 werden Vorrichtungen, Verfahren sowie Qualitätssicherungsverfahren im Zusammenhang mit dem Crimpen bzw. Aufschrumpfen von beispielsweise Klemmringen und Fittings beschrieben, wobei in der Regel Klemmen bzw. Pressringe mittels Klemmbacken geschrumpft werden. Die US-A-5 410 903 offenbart eine Anordnung zum Befestigen eines Festhalteorgans mit einem Klemmorgan zum Befestigen des Festhalteorganes, die ein zangenartiges Element aufweist, welches hydraulisch betreibbar ist.

In der EP 0 463 530 wird weiter ein Schrumpfwerkzeug beschrieben, welches elektronisch steuerbar ist, und welches geeignet ist zum Verpressen oder Schrumpfen von Metallteilen. Das beschriebene Werkzeug ist aber keinesfalls geeignet für das Verpressen bzw. Anordnen von Klemmen oder Pressringen der eingangs beschriebenen Art.

Es ist eine Aufgabe der vorliegenden Erfindung, eine Vorrichtung sowie ein Verfahren vorzuschlagen, um die Montage bzw. Qualitäts-Kontrolle bei der Montage, insbesondere von mit mechanischen Festhaltemitteln, wie Briden, Klemmen, Pressringen und dergleichen erfolgten Produktions- bzw. Bearbeitungsprozessen zu steuern bzw. zu überwachen und ggf. aufzuzeichnen.

Erfindungsgemäss wird die gestellte Aufgabe mittels einer Anordnung gemäss dem Wortlaut nach Anspruch 1 sowie mittels eines Verfahrens gemäss dem Wortlaut nach Anspruch 14 gelöst.

Vorgeschlagen wird, dass die erfindungsgemässe Anordnung zum Anordnen eines mechanischen Festhalteorganes zunächst ein Klemm- oder Pressorgan zum Befestigen, Klemmen oder pressenden Anordnen des Festhalteorganes aufweist, welches Klemm- oder Pressorgan ein zangenartiges Element aufweist, welches hydraulisch, pneumatisch oder elektromechanisch betreibbar ist. Der beim Klemmvorgang zurückgelegte Weg der Zangenbacken, die Distanz vor dem Klemmvorgang und nach Beendigung des Klemmvorganges zwischen den Klemmbacken sowie der Schliessspalt, die Geschwindigkeit des Klemmvorganges und/oder die Klemmkraft sind einstellbar bzw. steuerbar. Weiter weist die Anordnung erste Mittel auf zum Einstellen, Begrenzen und/oder Messen des zurückgelegten Weges bzw. der Distanz, welche beim Anordnen des Festhalteorganes zurückgelegt bzw. überwunden wird und/oder am Festhalteorgan feststellbar ist, sowie zweite Mittel zum Einstellen, Begrenzen und/oder Messen mindestens einer Kraftkomponente am Festhalteorgan, welche Kraftkomponente beim Zurücklegen bzw. Überwinden der Wegstrecke am Festhalteorgan oder durch das Festhalteorgan aufgebaut wird.

Gemäss einer weiteren Ausführungsvariante ist mindestens ein Antrieb vorgesehen sowie mindestens ein mit dem Antrieb verbundenes Bearbeitungsorgan für das Anordnen des Festhalteorganes, wobei die ersten Mittel zum Einstellen, Begrenzen und/oder Messen mit dem Antrieb und/oder dem Bearbeitungsorgan verbunden sind, derart, dass am Festhalteorgan beim Bearbeitungsprozess eine Wegstrecke bzw. Distanz zurückgelegt bzw. überwunden wird und/oder der Antrieb unterbrochen wird, wenn am Festhalteorgan eine bestimmte Länge oder Distanz gemessen bzw. erfasst wird.

Weiter ist vorgesehen, dass die zweiten Mittel zum Einstellen, Begrenzen und/oder Messen mindestens einer Kraftkomponente derart mit dem Bearbeitungsorgan und/oder dem Festhalteorgan verbunden sind, dass mindestens eine am Festhalteorgan beim Anordnen entstehende Festhaltekraft bzw. Rückstellkraft messbar ist.

Im weiteren werden sowohl ein Stellglied zur Steuerung und Überwachung der ersten Mittel für das gesteuerte Durchführen des Bearbeitungsprozesses vorgeschlagen, sowie ein weiteres Stellglied, um die beim Bearbeitungsprozess aufgebaute Kraftkomponente bei einem Maximalwert zu begrenzen. Im weiteren sind Soll/Ist-Vergleichsanordnungen vorgesehen, um einerseits den an die ersten Mittel übermittelten Sollwert mit der effektiven zurückgelegten bzw. überwundenen oder am Festhalteorgan gemessenen Länge oder Distanz zu vergleichen sowie, um die bei Beendigung des Bearbeitungsprozesses effektiv gemessene Kraftkomponente am Bearbeitungsorgan mit dem entsprechenden Sollwert zu vergleichen.

In einer Steuer-, Mess- und Prüfanordnung wird einerseits der Bearbeitungsprozess mittels entsprechend eingegebener Einstellwerte bzw. Sollwerte gesteuert und überwacht und andererseits werden die während oder nach Beendigung des Bearbeitungsprozesses am Bearbeitungsorgan ermittelten bzw. gemessenen Ist-Werte erfasst und mit den entsprechenden Sollwerten verglichen, wobei bei Nichtübereinstimmung der Istwerte mit den Sollwerten innerhalb bestimmter Toleranzbereiche mittels Anzeigeorganen, wie beispielsweise optischen oder akustischen Anzeigen oder Signalen, auf Abweichungen hingewiesen wird.

Weitere bevorzugte Ausführungsvarianten der erfindungsgemässen Vorrichtung sind in den abhängigen Ansprüchen charakterisiert.

Die vorgeschlagene Anordnung ist insbesondere geeignet für das Anordnen, Verklemmen oder Verpressen von Klemmen, Briden, Klemm- oder Pressringen beim Erstellen von Schlauch- oder Rohrverbindungen, beim Anschliessen von Schläuchen und Rohren an beispielsweise einen Anschlussnippel, beim Anordnen von Schutzbälgen und dergleichen sowie für das Anordnen bzw. Befestigen von Rohren, Kabeln, Schläuchen in Motoren, Maschinen und dergleichen.

Weiter vorgeschlagen wird ein Verfahren zum gesteuerten und überwachten Anordnen eines mechanischen Festhalteorganes, wobei beim Anordnen bzw. Bearbeiten des Festhalteorganes eine vorab definierte Bearbeitungswegstrecke zurückgelegt bzw. überwunden wird und/oder der Bearbeitungsprozess beendet wird, falls am Festhalteorgan eine vorab definierte Länge oder Distanz gemessen wird. Weiter wird am Festhalteorgan eine Kraftkomponente gemessen, welche während dem Bearbeitungsprozess aufgebaut wird.

Nach Beendigung des Bearbeitungsprozesses werden sowohl die effektiv zurückgelegte Wegstrecke bzw. Länge oder Distanz gemessen sowie die effektiv während dem Bearbeitungsprozess aufgebaute Kraftkomponente, welche Werte mit entsprechenden Sollwerten innerhalb gewisser Toleranzbereiche verglichen werden, wobei bei Nichtübereinstimmung der Ist- mit den Sollwerten der Vorgang als nicht erfolgreich durchgeführt angezeigt wird.

Vorzugsweise werden sowohl Soll- wie Istwerte in einer elektronischen Steuer-, Mess- und Prüfanordnung eingestellt bzw. erfasst, mittels welcher Anordnung einerseits der Bearbeitungsprozess gesteuert wird und anderseits der Soll/Ist-Vergleich durchgeführt wird, und schlussendlich sind vorzugsweise in der Anordnung oder mit der Anordnung gekoppelt Speichermittel vorgesehen, in welchen sowohl die Soll- wie auch die Istwerte für den jeweiligen Bearbeitungsprozess festgehalten werden, um auch bei einem späteren Zeitpunkt den Bearbeitungsprozess überprüfen bzw. nachvollziehen zu können.

Die Erfindung wird nun beispielsweise und unter Bezug auf die beigefügten Figuren näher erläutert.

Dabei zeigen:
- Fig. 1: schematisch, eine Anordnung zum gesteuerten und überwachten Durchführen eines Bearbeitungsprozesses für das Anordnen einer Rohrklemme;
- Fig. 2: schematisch dargestellt, eine Verpresszange für das Anordnen einer Rohrklemme;
- Fig. 3: das Bearbeitungsorgan bzw. die Zangenbacken der Verpresszange aus Fig. 2;
- Fig. 3a bis 3d: schematisch dargestellt, den Bearbeitungsprozess bzw. den erfinderischen Grundgedanken der Erfindung;
- Fig. 4: eine Steuer-, Mess- und Prüfanordnung für das gesteuerte und überprüfte Durchführen eines Verpressvorganges; und
- Fig. 5: in Diagrammform, den Verpress- bzw. Klemmvorgang mittels einer Klemmzange, dargestellt in den Figuren 1 bis 3.

Fig. 1 zeigt schematisch eine Anordnung für das gesteuerte und überprüfbare Anordnen eines Klemmringes, beispielsweise beim Anordnen eines Kunststoff- oder Gummischlauches an einem Anschlussnippel, oder für die Herstellung einer Rohrschlauchverbindung, beispielsweise in der Hydraulik oder bei Automobilen.

An einer Steuer-, Mess- und Prüfanordnung 1 sind diverse Bearbeitungsparameter einstellbar und überprüfbar, welche beim Anordnen einer Klemme oder Bride 33 wesentlich sind, damit die Schlauch-Nippel- resp. Schlauch-Rohrverbindung entsprechend geforderter Qualitätsnormen betriebssicher erstellt werden kann. An der Anordnung 1 sind zunächst verschiedene Längen bzw. Distanzwerte 3 einstellbar, beispielsweise, um das Zurücklegen einer Wegstrecke während der Bearbeitung oder um eine Länge bzw. eine Distanz an der angeordneten Klemme bzw. Bride festlegen zu können. Weiter umfasst die Anordnung 1 Einstellmöglichkeiten von Toleranzwerten 5, innerhalb welcher die Wegstrecke bzw. Länge oder Distanz variieren kann. An einem Display 9 wird schlussendlich der effektiv zurückgelegte Weg bzw. die gemessene Länge oder Distanz 9 angezeigt, aufgrund welcher Anzeige eine weitere Anzeige 7, beispielsweise visuell, anzeigt, ob der eingestellte bzw. vorgegebene Sollwert 3 innerhalb der Toleranzen 5 beim Bearbeitungsprozess erreicht worden ist oder nicht. So können beispielsweise die Anzeigen 7 rote und grüne Lämpchen aufweisen, wobei im positiven Falle Grün aufleuchtet und im negativen Falle Rot. Selbstverständlich können auch akustische Signale vorgesehen sein, damit sofort erkennbar wird, ob der Sollwert erreicht worden ist.

Im weiteren sind diverse Einstellknöpfe 11 angeordnet, mittels welchen die Betriebsbedingungen bei der Bearbeitung eingestellt werden können. So können die Bearbeitungs-Geschwindigkeit, die Rückstell-Geschwindigkeit usw. mit den Einstellknöpfen 11 gewählt werden.

Weiter ist eine Eingabe 13 vorgesehen, um den Sollwert der am Klemmring bzw. der Briden zu erzielenden Klemmkraft bzw. Rückstellkraft beim Bearbeitungsprozess einzustellen. Wiederum ist eine Toleranzgrösse 15 vorgesehen sowie Anzeigen 17, bei welchen angezeigt wird, ob der im Display 19 angezeigte und am Klemmring bzw. der Bride gemessene Wert mit dem Sollwert 13 übereinstimmt.

Über eine elektrische Leitung 25 sowie eine pneumatische Steuerleitung 27 wird nun von der Anordnung 1 die Klemmzange 29 angesteuert, welche an ihrer Vorderseite zwei Zangenbacken bzw. Zangenschenkel 31 aufweist, für die Durchführung des Bearbeitungs- bzw. Festlege-Vorganges der Klemme 33 für das Befestigen eines Schlauches 37 auf einem Rohr bzw. Rohrnippel 39.

In Fig. 2 ist die Klemmzange 29 vergrössert dargestellt, wobei beispielsweise rückseitig an dieser Klemmzange 29 ein Auslöseknopf 26 vorgesehen sein kann, um den Klemm- bzw. Verpressvorgang auszulösen. Selbstverständlich kann das Auslösen bzw. Durchführen des Klemm- oder Pressvorganges auch durch eine entsprechende Steuerung an der Anordnung 1 erfolgen, oder aber das Auslösen kann automatisch periodisch erfolgen, insbesondere dann, wenn es sich um eine automatisierte bzw. roboterartige Arbeitsweise handelt.

Im vorderen Bereich 30 der Klemmzange 29 sind (nicht dargestellt) ein oder mehrere Druckkolben bzw. Druckzylinder angeordnet, wie allgemein aus dem Stand der Technik für das Betreiben einer Klemmzange bekannt. Durch diese Kolben oder Zylinder wird ein Klemmkeil 32 längsverschieblich betätigt, welcher bei Bewegung nach vorn zwei Rollen 38 auseinandertreibt, welche für das Zusammenfügen resp. Wiederauseinandertreiben der beiden Zangenschenkel 31 verantwortlich ist. Diese Klemmbacken 31 werden über Bolzen 42 im Bearbeitungskopf 40 festgehalten.

In Fig. 3 ist der Bearbeitungskopf 40 vergrössert und im auseinandergezogenen Zustand dargestellt, wobei der Längskeil 32 aus dem vorderen Abschnitt 30 herausragend dargestellt ist. Damit nach erfolgtem Vorwärtstreiben des Längskeiles 32 dieser wieder in den vorderen Abschnitt 30 zurückgetrieben wird, ist einerseits eine Distanzbuchse 36 angeordnet und eine an der Distanzbuchse anstossende Rückstellfeder 34.

Durch das Vorwärtstreiben des Keiles 32 werden die beiden Rollen 38 und damit die Klemmschenkel 31 zusammengetrieben, welche, wie bereits unter Bezug auf Fig. 2 dargelegt, an Nocken bzw. Stiften 42 festgehalten werden.

Unter Bezug auf die Figuren 3a bis 3d ist der erfindungsgemässe Bearbeitungsprozess schematisch dargestellt.

Dabei zeigt Fig. 3a die beiden Zangenschenkel 31 in der Ausgangsposition, d.h. beabstandet um den Wert a. Durch das Betätigen der Klemmzange 29 werden die beiden Klemmschenkel 31 zusammengetrieben, wie in Fig. 3b dargestellt. Durch die Steuer-, Mess- und Prüfanordnung kann nun eingegeben werden, dass nach Bearbeiten eines Klemmringes oder einer Bride die beiden Klemmschenkel 31 bis zu einer Enddistanz b zusammengetrieben werden. Es kann aber auch der durch die beiden Klemmschenkel 31 zurückgelegte Weg, d.h. der Wert a-b, eingegeben werden.

Durch das Zusammenpressen beispielsweise eines Ohrbereiches 35 eines Klemmringes resp. einer Ohrklemme 33, wie dargestellt in 3c, wird selbstverständlich eine Rückstell- bzw. Klemmkraft erzeugt, welche auf die beiden Klemmschenkel 31 wirkt. Im Ausgangszustand, wie in Fig. 3c dargestellt, ist die Kraft K1, welche durch das Ohr 35 auf die beiden Klemmschenkel 31 wirkt, praktisch gleich Null.

Durch das Zusammenpressen der beiden Klemmschenkel 31 wird das Ohr 35 deformiert resp. der Klemmring 33 soweit zusammengepresst, dass ein Schlauch auf einer Bride fest angeordnet wird. Durch dieses Zusammendrücken des Ohres 35 entsteht nun aber eine Rückstellkraft K3, welche einerseits durch die Deformation und insbesondere aber durch die Klemmwirkung der Klemme 33 auf der äusseren Oberfläche des Schlauches (nicht dargestellt) erzeugt wird. Dabei ist es nun wesentlich, dass die beiden Klemmschenkel 31 soweit zusammengetrieben werden, bis deren Abstand gleich b ist, welcher durch die Steuer-, Mess- und Prüfanordnung vorgegeben worden ist. Nun wird zusätzlich die Rückstellkraft K3 gemessen und mit dem in der Anordnung 1 eingegebenen Sollwert 13 verglichen. Falls sowohl Wert b (resp. a-b) und der Wert K3 mit den jeweiligen Sollwerten 3 bzw. 13 innerhalb der Toleranzbereiche 5 und 15 übereinstimmt, ist der Press- bzw. Klemmvorgang erfolgreich durchgeführt worden. Mit anderen Worten kann davon ausgegangen werden, dass ein beispielsweise auf einem Nippel oder einem Rohr anzuordnender Schlauch entsprechend vorgegebener Qualitätsnormen einwandfrei angeordnet bzw. verpresst worden ist. Dies natürlich immer vorausgesetzt, dass auch die verwendeten Rohre bzw. Nippel und Schläuche innerhalb geforderter Qualitätsnormen liegen, d.h., dass sowohl Material wie Dimensionierung der zu verbindenden bzw. zu verpressenden Materialien gewissen Vorgaben entsprechen.

Schlussendlich ist es nun möglich, die beim Verpress- bzw. Klemmvorgang gemessenen Istwerte, wie auch dem Vorgang zugrundeliegenden Sollwert abzuspeichern und einem jeweiligen durchgeführten Vorgang zuzuordnen. So ist es möglich, auch zu einem späteren Zeitpunkt festzustellen, ob der Klemm- oder Pressvorgang einwandfrei ausgeführt worden ist oder nicht. Vorteilhaft wäre es natürlich, wenn allfällig fehlerhaft durchgeführte Press- bzw. Klemmvorgänge unverzüglich gemeldet bzw. visualisiert oder akustisch bemerkbar gemacht werden, damit derartig unzureichende Verbindungen bzw. Klemm- oder Pressvorgänge unverzüglich aus einem Produktionsvorgang entfernt werden können.

In Fig. 4 schlussendlich ist die Steuer-, Mess- und Prüfanordnung 1 gemäss Fig. 1 vergrössert dargestellt, d.h. die verschiedenen Einstellknöpfe und Anzeigen sind nun deutlich erkennbar. So kann beispielsweise beim Sollwert 3 die Distanz b eingestellt werden, die Ausgangsposition a der Zangenschenkel 31 wie auch zusätzlich eine sogenannte Festhalteposition a', bei welcher beispielsweise das in Fig. 3c dargestellte Klemmohr 35 bereits festgehalten werden kann. Diese Festhalteposition ist insbesondere bei Roboterbearbeitung wichtig, wo ein Roboterarm, umfassend die Rohrklemmzange, zunächst von einem Vorrat eine Klemme 33 am Ohr 35 angreift, diese Klemme 33 durch Schwenken des Roboterarmes wegbewegt und über ein Rohr bzw. einen Schlauch stülpt, welches bzw. welcher wiederum automatisch über einen Nippel oder ein weiteres Rohr aufgestülpt wird, worauf anschliessend automatisiert der erfindungsgemäss beschriebene Vorgang zum Anordnen des Klemmringes bzw. der Bride durchgeführt wird. Anschliessend wird der Roboterarm erneut automatisiert weggeschwenkt, um einen weiteren Bearbeitungsvorgang durchzuführen.

Für alle drei einstellbaren Sollwerte 3 sind entsprechende Toleranzwerte 5 einstellbar. Neben der Einstellung der Toleranzwerte ist jeweils eine Anzeige 7 vorgesehen, welche anzeigt, ob der eingegebene Sollwert eingehalten wird oder nicht. An einer Anzeige 9 wird der am Klemmring bzw. der Klemme gemessene Wert angezeigt. Bei den Einstellknöpfen 11 kann einerseits die Verpressgeschwindigkeit eingestellt werden, d.h. die Geschwindigkeit, mittels welcher der Keil 33 vorwärtsgetrieben wird, um die beiden Klemmbacken bzw. Klemmkeile 31 zu betätigen. Entsprechend ist auch eine Einstellung vorgesehen, mittels welcher das Wiederöffnen bzw. Zurückziehen des Klemmkeiles 32 eingestellt werden kann.

Wie bereits unter Bezug auf Fig. 1 erklärt, können Sollwerte 13 für die zu erzielende bzw. einstellende Kraft eingegeben werden, wobei einerseits die schlussendlich zu erzielende Klemmkraft K3 eingestellt werden kann, wie auch die maximal während dem Klemmvorgang anzulegende Verpresskraft. Erneut ist die Toleranz einstellbar sowie anhand von Anzeigen 17 feststellbar, ob die Istwerte den Sollwerten entsprechen. Der Istwert wiederum wird an einer Anzeige 19 dargestellt.

Weiter umfasst die Anordnung Einstellknöpfe 21, mittels welcher die Betriebsart eingestellt werden kann, d.h., ob beispielsweise der Festhalte-Zwischenschritt bei der Montage eingelegt wird, oder ob direkt die Zangen die Bewegung von der Distanz a bis zur Distanz b durchführen.

Schlussendlich zeigt eine Anzeige 23 abschliessend, ob der gesamte Klemm- bzw. Verpressvorgang erfolgreich oder nicht erfolgreich abgeschlossen worden ist.

An der Rückseite der Anordnung 1 ist eine Steckvorrichtung 24 vorgesehen, an welcher die Druck- und Steuerleitung 25 und 27 angeordnet werden kann. Diese Steckvorrichtung 24 bzw. der entsprechende Stecker können kodiert sein, so dass bei eingegebenen Sollwerten in der Anordnung 1 nur jeweils eine mit diesen Sollwerten übereinstimmende Klemmzange eingesteckt werden kann.

In Fig. 5 ist der Verklemm- bzw. Pressvorgang in Diagrammform dargestellt, wobei Linie 51 den Zangenweg während der Montage darstellt und Linie 53 die zwischen den Zangen durch den Klemmring bzw. Pressring erzeugte Klemmkraft. Im Bereich P erfolgt das Klemmen bzw. Zusammenpressen des Ohres 35, wie in den Figuren 3c und 3d dargestellt. Dabei legen die beiden Zangenbacken 31 den in Fig. 5 dargestellten Weg zurück, bis die beiden Zangenspitzen sich auf beispielsweise 2,5 mm genähert haben. Dann wird der Bearbeitungsprozess unterbrochen, wobei gleichzeitig die Kraftkomponente 53 ebenfalls in diesem Bereich P gemessen wird. Dabei zeigt sich deutlich, dass der Kraftaufbau beim Klemmen leicht verzögert stattfindet, d.h. bei Erreichen der Distanz von beispielsweise 2,5 mm ist noch nicht die abschliessende Klemmkraft erreicht. Schlussendlich aber baut sich eine Klemmkraft von beispielsweise 1,0 kN auf, welche dann anschliessend mit dem entsprechenden Sollwert in der Anordnung 1 verglichen wird. Falls die beiden Werte innerhalb der geforderten Toleranz übereinstimmen, wird der Montagevorgang als erfolgreich abgeschlossen bewertet.

Bei den in den Fig. 1 bis 5 dargestellten Anordnungen, Klemmund Verpresswerkzeugen handelt es sich selbstverständlich nur um Beispiele, die dazu dienen sollen, die vorliegende Erfindung näher zu erläutern. Grundsätzlich geht es um jedwelche Art von mechanischen Festhalte- bzw. Befestigungsmittel, wobei die erfindungsgemäss definierte Vorrichtung bzw. Anordnung und das Verfahren speziell geeignet sind für das Anordnen von Klemmen, Klemmringen, Pressringen, Briden, Kabelbinder und dergleichen. In diesem Zusammenhang sei unter anderem verwiesen auf Klemmen, wie beispielsweise beschrieben in der EP 570 742, der EP 591 648, der EP 503 609, der CH 561 383, der CH 555 026, der CH 669 642 und der CH 677 010. Ohrklemmen sowie ohrlose Klemmen sind zudem aus einer Vielzahl von weiteren Patentschriften bekannt. In bezug auf einen Pressring sei verwiesen unter anderem auf die CH 679 945 sowie die EP 543 338.

Auf die Funktionsweise einer Klemmzange sei im übrigen auch auf die EP 591 648 verwiesen.

Mittels der oben erwähnten Erfindung wird das überwachte und geregelte Anordnen, Klemmen und Verpressen irgendwelcher Festhalte- und Befestigungsmittel möglich, wobei der Antrieb sowohl pneumatisch, hydraulisch wie auch elektromechanisch erfolgen kann. Bezüglich Messtechnik, Sensorik, elektronischer Steuerung ect. sei ergänzend erwähnt, dass es sich hierbei um an sich übliche Techniken und bekanntes Wissen handelt, auf welches an dieser Stelle nicht weiter einzugehen ist.

Abschliessend sei noch beispielsweise der Betrieb einer Ohrklemmzange dargelegt, wie er im Zusammenhang mit der Klemmzange, dargestellt in den Fig. 1 bis 4, gewählt werden kann.

Eine stehende elektropneumatische Zange, basierend auf der Klemmzange 29, wie in Fig. 1 dargestellt, ist mit Sensorik sowie einer Ansteuer- und Auswerteelektronik ausgerüstet, um die physikalischen Grössen der Klemmposition, der Klemmbewegung sowie der Kraft einstellbar regeln zu können.

Die erfassten physikalischen Grössen können mit den eingestellten Werten an der Anzeige 1 (Fig. 1, Fig. 4) verglichen werden, und infolge des Vergleichens können Auswerteinformationen abgeleitet werden.

Die z.B. stehende pneumatische Zange besitzt eine kaskadierte Regelung aus einer höher prioren Wegregelung und einer unterlagerten Kraftregelung. Die Zangenkraftregelung ist eine indirekte Regelung auf der Basis einer Druckregelung, denn Zangenkraft = f (Eingangsdruck x Zylinderfläche).

Im Ausgangszustand (a), wie beispielsweise in Fig. 3a dargestellt, kann die Zangenöffnungsposition über einen Wegregelkreis jede beliebige Position einnehmen. Ein optimaler Zustand ist gegeben, wenn die Zangenöffnungsposition etwas grösser ist als das Ohr 35 der Ohrklemme 33. Aus dieser Position können zwei Betriebsarten zur Verpressung des Ohres gewählt werden.

### 1. Verpressen auf eine Verpressposition mit Vorgabe der eingestellten Verpresskraft. Nach Auslösen schiesst die Zange, entsprechend ihrer Geschwindigkeitsvorgabe, von der Zangenöffnungsposition a zur Verpressposition b.

Der Kraftregelkreis überwacht zu jedem Zeitpunkt den Kraftverlauf und verhindert ein Überschreiten der maximalen Kraft. Wird die maximale Kraft erreicht, so wird entweder weiterhin mit dieser Kraft verpresst, bis der eingestellte Weg erreicht ist, oder, ist dies nicht möglich, bleibt die Zange in ihrer Position stehen. Wird die Kraft, entsprechend der Vorgabe, nicht erreicht, schliesst die Zange auf Verpressposition.

### 2.1 Anhalten beim Festhalten der Ohrklemme a' mit einer einstellbaren Festhaltekraft.

### 2.2 Verpressen auf eine Verpressposition mit Vorgabe der eingestellten Verpresskraft. Nach Auslösung a schliesst die Zange, entsprechend ihrer Geschwindigkeitsvorgabe, von der Zangenöffnungsposition zur Halteposition a'.

Diese Festhalteposition ist keine vorgegebene Grösse, sondern sie ergibt sich bei Erreichen einer Festhaltekraft, die so sein muss, dass sie das Ohr festhält, ohne es zu verformen.

Ein weiteres Auslösen schliesst die Zange, entsprechend ihrer Geschwindigkeitsvorgabe, von der Festhalteposition zur Verpressposition b.

Der Kraftregelkreis überwacht zu jedem Zeitpunkt den Kraftverlauf und verhindert ein Überschreiten der maximalen Kraft. Wird die maximale Kraft erreicht, so wird entweder weiterhin mit dieser Kraft verpresst, bis der eingestellte Weg erreicht ist, oder, ist dies nicht möglich, bleibt die Zange in ihrer Position stehen. Wird die Kraft, entsprechend der Vorgabe, nicht erreicht, schliesst die Zange auf Verpressposition b.

Eine optimale Verpressung ist dann erreicht, wenn das Ohr eine dem Datenblatt entsprechende Verpressposition unter Aufbringung einer definierten Verpresskraft erreicht hat.

Zur Überprüfung dieser Werte sind Toleranz- und Zeitüberwachungen vorhanden, die unter Einhaltung der Vorgaben ein o.k.-Signal 23, bei Über- oder Unterschreiten der Vorgabe ein Nicht-o.k.-Signal 23 erzeugen. Die physikalischen Grössen des Weges und der Kraft stehen auch alphanumerisch 9, 19 an einer Schnittstelle zur Verfügung.

## Patentansprüche

1. Anordnung zum Befestigen bzw. Verpressen eines Festhalteorganes, wie einer Klemme, Bride, eines Kabelbinders oder eines Pressringes, mit
- einem Klemm- oder Pressorgan zum Befestigen, Klemmen oder pressenden Anordnen des Festhalteorganes, wie einer Klemme, Bride, eines Kabelbinders oder eines Pressringes, welches Klemmoder Pressorgan ein zangenartiges Element (31) aufweist, welches hydraulisch, pneumatisch oder elektromechanisch betreibbar ist, wobei der beim Klemmvorgang zurückgelegte Weg der Zangenbacken (31), die Distanz vor dem Klemmvorgang und nach Beendigung des Klemmvorganges zwischen den Klemmbacken sowie der Schliessspalt, die Geschwindigkeit des Klemmvorganges und/oder die Klemmkraft einstellbar bzw. steuerbar sind,
- ersten Mitteln zum Einstellen, Begrenzen und/oder Messen der beim Klemmvorgang zurückgelegten Wegstrecke bzw. der Distanz beim Klemmvorgang, sowie
- zweiten Mitteln zum Einstellen, Begrenzen und/oder Messen mindestens einer Klemmkraft am Klemm- oder Pressorgan, welche beim Zurücklegen bzw. Überwinden der Wegstrecke am Festhalteorgan oder durch das Festhalteorgan aufgebaut wird.

2. Anordnung nach Anspruch 1, **dadurch gekennzeichnet, dass** mindestens ein Antrieb vorgesehen ist, welcher mit dem Klemmoder Pressorgan für das Anordnen des Festhalteorganes verbunden ist, wobei die ersten Mittel zum Einstellen, Begrenzen und/oder Messen mit dem Antrieb und/oder dem Klemm- oder Pressorgan verbunden sind, derart, dass am Festhalteorgan beim Bearbeitungsprozess eine Wegstrecke bzw. Distanz zurückgelegt bzw. überwunden wird und/oder am Festhalteorgan nach Beendigung des Bearbeitungsprozesses eine Länge oder Distanz messbar ist.

3. Anordnung nach einem der Ansprüche 1 oder 2, **dadurch gekennzeichnet, dass** die zweiten Mittel zum Einstellen; Begrenzen und/oder Messen mindestens einer Kraftkomponente derart mit dem Klemm- oder Pressorgan und/oder dem Festhalteorgan verbunden sind, dass mindestens eine am Festhalteorgan beim Anordnen entstehende Festhaltekraft messbar ist.

4. Anordnung nach einem der Ansprüche 2 oder 3, **dadurch gekennzeichnet, dass** der Antrieb hydraulisch, pneumatisch oder elektromotorisch ist.

5. Anordnung nach einem der Ansprüche 1 bis 4, **dadurch gekennzeichnet, dass** mindestens ein Stellglied vorgesehen ist zur Steuerung der ersten Mittel für das gesteuerte Durchführen des Bearbeitungsprozesses bezüglich zurückgelegter bzw. zu überwindender Wegstrecke oder bezüglich einer am Festhalteorgan zu erzeugenden Länge oder Distanz, und dass mindesten eine Soll/Ist-Vergleichsanordnung vorgesehen ist, um mindestens eine beim Bearbeitungsprozess am Festhalteorgan aufgebaute und gemessene Kraftkomponente mit einem Sollwert zu vergleichen.

6. Anordnung nach einem der Ansprüche 1 bis 5, **dadurch gekennzeichnet, dass** ein weiteres Stellglied vorgesehen ist, um die beim Bearbeitungsprozess aufgebaute Kraftkomponente bei einem Maximalwert zu begrenzen, und dass mindestens eine weitere Soll/Ist-Vergleichsanordnung vorgesehen ist, um die beim Erreichen des Maximalwertes der Kraftkomponente nach Beendigung des Bearbeitungsprozesses gemessene Wegstrecke bzw. Länge oder Distanz mit einem Sollwert zu vergleichen.

7. Anordnung nach einem der Ansprüche 5 oder 6, **dadurch gekennzeichnet, dass** eine Steuer-, Mess- und Prüfanordnung vorgesehen ist, um den Bearbeitungsprozess am Festhalteorgan zu steuern und nach Beendigung des Bearbeitungsprozesses am Festhalteorgan die gemessene Wegstrecke bzw. Länge oder Distanz und die Kraftkomponente zu erfassen, die erfassten Werte mit entsprechenden Sollwerten zu vergleichen und schlussendlich anzuzeigen, ob das Festhalteorgan entsprechend den Sollwerten angeordnet ist oder nicht.

8. Anordnung nach Anspruch 7, **dadurch gekennzeichnet, dass** an der Steuer-, Mess- und Prüfanordnung Anzeigemittel, wie numerische, optische und/oder akustische Anzeigen vorgesehen sind, um die gemessenen und erfassten Werte anzuzeigen und/oder um auf Abweichungen von den Sollwerten hinzuweisen.

9. Anordnung nach einem der Ansprüche 7 oder 8, **dadurch gekennzeichnet, dass** die Steuer-, Mess- und Prüfanordnung elektronisch ist und ein Speichermedium aufweist und/oder mit einem Speichermedium verbunden ist, um die bei wiederholt ausgeführten Bearbeitungsprozessen gemessenen und erfassten Werte sowie gegebenenfalls die entsprechenden Sollwerte abzuspeichern.

10. Anordnung nach einem der Ansprüche 1 bis 9, **dadurch gekennzeichnet, dass** die Anordnung mindestens eine Messeinrichtung aufweist, um beim Durchführen oder nach Beendigung des Klemm- bzw. Pressvorganges die von der Klemme, Bride, des Pressringes oder des Kabelbinders auf die Klemmbacken wirkende Gegenkraft zu messen.

11. Verwendung der Anordnung nach einem der Ansprüche 1 bis 10 zum Anordnen, Verklemmen oder Verpressen von Klemmen, Briden, Klemm- oder Pressringen beim Erstellen von Schlauch- oder Rohrverbindungen, beim Anschliessen von Schläuchen und Rohren an einem Anschlussnippel, beim Anordnen von Schutzbälgen und dergleichen und beim Anordnen bzw. Befestigen von Rohren, Kabeln, Schläuchen in Motoren, Maschinen und dergleichen.

12. Verfahren zum gesteuerten und überwachten Anordnen eines mechanischen Festhalteorganes mittels einer Anordnung nach einem der Ansprüche 1 bis 10 **dadurch gekennzeichnet, dass** beim Anordnen bzw. Bearbeiten des Festhalteorganes eine vorab definierte Bearbeitungswegstrecke zurückgelegt bzw. überwunden wird und/oder der Bearbeitungsprozess beendet wird, falls am Festhalteorgan eine vorab definierte Länge oder Distanz gemessen wird, und dass am Festhalteorgan eine Kraftkomponente gemessen wird, welche während dem Bearbeitungsprozess aufgebaut wird.

13. Verfahren nach Anspruch 12, **dadurch gekennzeichnet, dass** der Bearbeitungsprozess begrenzt wird, indem die am Festhalteorgan gemessene Kraftkomponente einen Maximalwert nicht übersteigen darf, und dass nach Beendigung des Prozesses die zurückgelegte Wegstrecke bzw. die Länge oder Distanz, sowie die am Organ gemessene Kraftkomponente je mit einem Sollwert verglichen wird, und dass eine Anzeige anzeigt, ob die gemessenen Werte innerhalb eines vorbestimmten Toleranzbereiches mit den entsprechenden Sollwerten übereinstimmen oder nicht.

## Claims

1. An arrangement for securing or compressing a retaining means, such as a clamp, a strap, a cable tie or a pressing ring, having
- a clamping or pressing means for the securing, clamping or pressing arrangement of the retaining means, such as a clamp, a strap, a cable tie or a pressing ring, which clamping or pressing means has an element (31) which is constructed in the manner of a pair of tongs and may be operated hydraulically, pneumatically or electromechanically, it being possible to adjust or control the path travelled by the jaws of the tongs (31) during the clamping procedure, the distance between the clamping jaws before the clamping procedure and after completion of the clamping procedure, and also the closing gap, the speed of the clamping procedure and/or the clamping force,
- first means for adjusting, restricting and/or measuring the path travelled during the clamping procedure or the distance during the clamping procedure, and
- second means for adjusting, restricting and/or measuring at least a clamping force on the clamping or pressing means, said force building up on the retaining means, or as a result of the retaining means, as the path is travelled or covered.

2. An arrangement according to Claim 1, **characterised in that** at least one drive is provided, which is connected to the clamping or pressing means for the arrangement of the retaining means, the first adjusting, restricting and/or measuring means being connected to the drive and/or the clamping or pressing means, such that a path or distance along the retaining means is travelled or covered during the operating process, and/or a length or distance can be measured along the retaining means after completion of the operating process.

3. An arrangement according to one of Claims 1 and 2, **characterised in that** the second means for adjusting, restricting and/or measuring at least one force component are connected to the clamping or pressing means and/or the retaining means, such that it is possible to measure at least a retention force generated on the retaining means during the arranging procedure.

4. An arrangement according to one of Claims 2 and 3, **characterised in that** the drive is hydraulic, pneumatic or electromotive.

5. An arrangement according to one of Claims 1 to 4, **characterised in that** at least one actuator is provided for controlling the first means for the controlled execution of the operating process in terms of the path travelled or to be covered, or in terms of the required length or distance along the retaining means, and **in that** at least one set/actual-value arrangement is provided in order to compare at least one measured force component, which has built up on the retaining means during the operating process, with a set value.

6. An arrangement according to one of Claims 1 to 5, **characterised in that** a further actuator is provided in order to restrict the force component which has built up during the operating process to a maximum value, and **in that** at least one further set/actual-value arrangement is provided in order to compare the path or the length or distance measured upon reaching the maximum force-component value after completion of the operating process with a set value.

7. An arrangement according to one of Claims 5 and 6, **characterised in that** a control, measuring and checking arrangement is provided in order to control the operating process on the retaining means and to detect the force component and the path or the length or distance measured after completion of the operating process on the retaining means, to compare the values detected with corresponding set values, and finally to indicate whether or not the retaining means is arranged according to the set values.

8. An arrangement according to Claim 7, **characterised in that** display means, such as numerical, optical and/or acoustic displays, are provided on the control, measuring and checking arrangement in order to show the measured and detected values and/or indicate deviations from the set values.

9. An arrangement according to one of Claims 7 and 8, **characterised in that** the control, measuring and checking arrangement is electronic and has a memory medium, and/or is connected to a memory medium, in order to store the values measured and detected during repeated operating processes, and optionally also the corresponding set values.

10. An arrangement according to one of Claims 1 to 9, **characterised in that** the arrangement has at least one measuring device in order to measure the counter force exerted on the clamping jaws by the clamp, strap, pressing ring or cable tie upon execution, or completion, of the clamping or pressing procedure.

11. A use of the arrangement according to one of Claims 1 to 10 for arranging, clamping or compressing clamps, straps, clamping rings or pressing rings when forming tube or pipe connections, when attaching tubes and pipes to a connecting nipple, when arranging protective bellows and the like, and when arranging or securing pipes, cables, tubes in motors, machines and the like.

12. A process for the controlled and monitored arrangement of a mechanical retaining means by means of an arrangement according to one of Claims 1 to 10, **characterised in that**, in the course of arranging, or operating on, the retaining means, a previously defined operating path is travelled or covered, and/or the operating process is completed if a previously defined length or distance is measured along the retaining means, and **in that** a force component, which has built up during the operating process, is measured on the retaining means.

13. A process according to Claim 12, **characterised in that** the operating process is restricted **in that** the force component measured on the retaining means must not exceed a maximum value, and **in that**, after completion of the process, the path travelled, or the length or distance, and also the force component measured on the retaining means, is compared in each case with a set value, and **in that** a display shows whether or not the measured values correspond with the corresponding set values within a pre-determined tolerance range.

## Revendications

1. Dispositif pour fixer ou presser un organe de fixation, tel qu'une agrafe, bride, d'un serre-câble ou d'un anneau de serrage, comportant
- un organe de serrage ou de pression pour fixer, serrer ou disposer par pression l'organe de fixation, tel qu'une agrafe, bride, d'un serre-câble ou d'un anneau de serrage, lequel organe de serrage ou de pression comporte un élément (31) de type pince qui peut fonctionner de manière hydraulique, pneumatique ou électromécanique, la course parcourue par les mâchoires de pince (31) pendant l'opération de serrage, la distance avant l'opération de serrage et après achèvement de l'opération de serrage entre les mâchoires de serrage ainsi que la fente de fermeture, la vitesse de l'opération de serrage et/ou la force de serrage étant réglables, respectivement commandables,
- des premiers moyens pour régler, limiter, et/ou mesurer la course parcourue pendant l'opération de serrage, respectivement la distance pendant l'opération de serrage, ainsi que
- des deuxièmes moyens pour régler, limiter et/ou mesurer au moins une force de serrage sur l'organe de serrage ou de pression, qui se constitue pendant qu'est franchie ou surmontée la distance sur l'organe de fixation ou par l'organe de fixation.

2. Dispositif selon la revendication 1, **caractérisé en ce qu'**il est prévu au moins un dispositif d'entraînement qui est relié à l'organe de serrage ou organe de pression pour la disposition de l'organe de fixation, les premiers moyens pour régler, limiter et/ou mesurer étant reliés au dispositif d'entraînement et/ou à l'organe de serrage ou organe de pression, de manière qu'au droit de l'organe de fixation, pendant le processus d'usinage, soit parcourue ou surmontée une course ou distance et/ou une longueur ou distance puisse être mesurée sur l'organe de fixation à l'achèvement du processus d'usinage.

3. Dispositif selon l'une des revendications 1 ou 2, **caractérisé en ce que** les deuxièmes moyens pour régler, limiter et/ou mesurer au moins une composante de force sont reliés à l'organe de serrage ou organe de pression et/ou à l'organe de fixation de manière que l'on puisse mesurer au moins une force de fixation se produisant sur l'organe de fixation pendant sa mise en place.

4. Dispositif selon l'une des revendications 2 ou 3, **caractérisé en ce que** le dispositif d'entraînement est hydraulique, pneumatique ou à moteur électrique.

5. Dispositif selon l'une des revendications 1 à 4, **caractérisé en ce qu'**il est prévu au moins un organe de réglage pour la commande des premiers moyens pour l'exécution commandée du processus d'usinage en ce qui concerne la course parcourue respectivement à surmonter, ou en ce qui concerne une longueur ou distance à produire sur l'organe de fixation, et **en ce qu'**il est prévu au moins un dispositif de comparaison valeur de consigne/valeur réelle, pour comparer à une valeur de consigne au moins une composante de force, produite pendant le processus d'usinage sur l'organe de fixation et mesurée.

6. Dispositif selon l'une des revendications 1 à 5, **caractérisé en ce qu'**il est prévu un autre organe de réglage pour limiter la composante de force produite pendant le processus d'usinage à une valeur maximale, et **en ce qu'**il est prévu au moins un autre dispositif de comparaison valeur de consigne/valeur réelle pour comparer à une valeur de consigne la course respectivement longueur ou distance mesurée lorsqu'est atteinte la valeur maximale de la composante de force, à l'achèvement du processus d'usinage.

7. Dispositif selon l'une des revendications 5 ou 6, **caractérisé en ce qu'**il est prévu un dispositif de commande, de mesure et d'essai pour commander le processus d'usinage sur l'organe de fixation et pour détecter, à l'achèvement du processus d'usinage sur l'organe de fixation, la course respectivement longueur ou distance mesurée et la composante de force, pour comparer les valeurs détectées à des valeurs de consigne correspondantes et pour indiquer finalement si l'organe de fixation est disposé conformément aux valeurs de consigne ou non.

8. Dispositif selon la revendication 7, **caractérisé en ce que** sont prévus sur le dispositif de commande, de mesure et d'essai, des moyens d'affichage, tels que des affichages numériques, optiques et/ou acoustiques, pour afficher les valeurs mesurées et détectées et/ou pour signaler des écarts par rapport aux valeurs de consigne.

9. Dispositif selon l'une des revendications 7 ou 8, **caractérisé en ce que** le dispositif de commande, de mesure et d'essai est électronique et comporte un moyen de mémorisation et/ou est relié à un moyen de mémorisation afin de mémoriser les valeurs mesurées et détectées au cours de processus d'usinage renouvelés, ainsi qu'éventuellement les valeurs de consigne correspondantes.

10. Dispositif selon l'une des revendications 1 à 9, **caractérisé en ce que** le dispositif comporte au moins un dispositif de mesure pour mesurer, pendant l'exécution ou à l'achèvement de l'opération de serrage respectivement de pression, la contreforce qui depuis l'agrafe, bride, de l'anneau de serrage ou du serre-câble agit sur les mâchoires de serrage.

11. Utilisation du dispositif selon l'une des revendications 1 à 10 pour disposer, serrer ou presser des agrafes, brides, anneaux de serrage ou anneaux de pression pendant la réalisation de raccords de tuyaux ou de tubes, pendant le raccordement de tuyaux et de tubes à un nipple, pendant la mise en place de soufflets de protection et similaires et pendant la mise en place, respectivement la fixation de tubes, câbles, tuyaux, dans des moteurs, machines et similaires.

12. Procédé pour la mise en place commandée et contrôlée d'un organe de fixation mécanique au moyen d'un dispositif selon l'une des revendications 1 à 10, **caractérisé en ce que** pendant la mise en place, respectivement l'usinage de l'organe de fixation, une course d'usinage préalablement définie est parcourue ou surmontée et/ou le processus d'usinage est achevé dans le cas où est mesurée sur l'organe de fixation une longueur ou distance préalablement définie, et **en ce que** sur l'organe de fixation est mesurée une composante de force qui se constitue pendant le processus d'usinage.

13. Procédé selon la revendication 12, **caractérisé en ce que** le processus d'usinage est limité **en ce que** la composante de force mesurée sur l'organe de fixation ne doit pas dépasser une valeur maximale, et **en ce qu'**après achèvement du processus, la course respectivement la longueur ou distance parcourue, ainsi que la composante de force mesurée sur l'organe sont comparées chacune à une valeur de consigne, et **en ce qu'**un affichage indique si les valeurs mesurées coïncident ou non à l'intérieur d'une plage de tolérances prédéterminée, avec les valeurs de consigne correspondantes.
